# FASCICULE DE BREVET EUROPEEN

(11) **EP 1 174 576 B1**
(45) Date de publication et mention de la délivrance du brevet: **20.04.2005**
(21) Numéro de dépôt: 01401840.2
(22) Date de dépôt: 10.07.2001
(51) Int. Cl.: E05D 11/08, E05D 5/10

(54) **Charnière à couple contrôlé**
Scharnier mit Drehmomentregelung
Torque control hinge

(30) Priorité: 17.07.2000 FR 0009342
(43) Date de publication de la demande: 23.01.2002
(73) Titulaire: Pinet Industrie, 93290 Tremblay en France (FR)
(72) Inventeur: Lansardiere, Guy, 93150 Blanc Mesnil (FR)
(74) Mandataire: Le Bras, Hervé

(56) Documents cités:
- FR-A- 2 613 002

## Description

L'invention concerne le domaine des charnières comportant au moins un charnon mobile placé entre deux charnons fixes, une broche passant par tous les charnons et des moyens pour exercer un couple de freinage réglable sur le charnon mobile.

De telles charnières sont utilisées lorsque l'ouvrant doit rester dans une position fixe après son ouverture. Il en est ainsi par exemple pour les portes des armoires techniques au cours de la maintenance, et pour les écrans plats des ordinateurs portables qui doivent conserver une position verticale ou légèrement inclinée en cours d'utilisation.

FR A 2 613 002 décrit un frein de charnière notamment pour ouvrant de hublot dans lequel il est prévu entre les portées cylindriques des deux pentures et la broche de la charnière, un manchon en une matière élastomérique semi-rigide, et on met en appui contre les extrémités opposées du manchon deux éléments cylindriques susceptibles de s'engager dans les portées cylindriques des deux pentures et enfilés sur la broche, cette dernière comportant une tête de broche et une extrémité filetée coopérant avec un écrou de serrage pour comprimer le manchon en élastomère. Cet écrou sert à la fois à la fixation de la broche et à la compression du manchon élastomère. Dans cette disposition, la paroi périphérique du manchon en élastomère coopère directement avec les parois cylindriques du charnon fixe et du charnon mobile. Le manchon est ainsi soumis à des couples de torsion qui peuvent être préjudiciables au maintien de son intégrité. En outre, la tête de vis et l'écrou sont en appui sur les faces extrêmes des charnons, ce qui nuit à l'aspect esthétique de l'ensemble, et peut entraîner un desserrage de l'écrou.

Partant de cet état de la technique, l'invention s'est donnée pour but de proposer une charnière équipée d'un frein, dans lequel le manchon en matière élastomérique semi-rigide est uniquement soumis à des efforts de compression axiale.

Un deuxième but de l'invention est de proposer une cartouche formant broche pour solidariser les charnons, qui soit facile à monter et démonter et qui inclut les moyens de freinage.

Un autre but de l'invention est de proposer un dispositif de freinage de charnière qui soit facilement réglable.

La charnière selon l'invention est caractérisée par le fait que la broche est constituée d'un corps de cylindre déformable radialement qui a une cavité interne cylindrique débouchant à l'une des extrémités dudit corps et qui présente à l'autre extrémité un fond dans lequel est ménagé un orifice axial taraudé dont le diamètre est inférieur au diamètre de la cavité, ledit corps de cylindre présentant en outre des moyens pour l'immobiliser en rotation par rapport à au moins l'un desdits charnons fixes, et par le fait que les moyens pour exercer un couple de freinage comportent une vis dont la tête loge dans l'entrée de la cavité et dont le fût est terminé par un filetage coopérant avec l'orifice axial taraudé dudit corps de cylindre, des manchons en matière élastomérique semi-rigide et des entretoises annulaires rigides enfilés en alternance sur le fût de la vis et dimensionnés de manière à remplir l'espace annulaire de la cavité qui entoure le fût, les manchons en matière élastomérique étant disposés en regard des charnons mobiles afin qu'un serrage de la vis provoque une compression desdits manchons et une expansion radiale des portions de paroi cylindriques dudit corps situées dans les charnons mobiles.

Avantageusement, les moyens pour immobiliser en rotation le corps de cylindre par rapport à un charnon fixe comportent un ergot radial formé sur la paroi périphérique du corps de cylindre et une rainure axiale formée dans la paroi interne dudit charnon pour recevoir ledit ergot.

De préférence, l'ergot est constitué d'une nervure axiale s'étendant sensiblement sur toute l'étendue du charnon fixe correspondant.

Selon une autre caractéristique de la charnière proposée, le corps de cylindre comporte un ergot en regard de chaque charnon fixe, ces charnons fixes comportant des rainures axiales alignées, et les charnons mobiles présentent chacun une nervure axiale susceptible d'être alignée avec les nervures des charnons fixes dans une position déterminée de montage et démontage de la broche.

Avec cette dernière caractéristique, la broche ne peut être montée ou démontée que lorsque toutes les nervures des charnons fixes ou mobiles sont alignées.

La cartouche, selon l'invention, destinée à freiner une charnière ayant au moins un charnon mobile placé entre deux charnons fixes est caractérisée par le fait qu'elle comporte :
un corps de cylindre déformable radialement destiné à être placé dans lesdits charnons, ledit corps de cylindre ayant une cavité interne débouchant à l'une des extrémités dudit corps et présentant à l'autre extrémité un fond dans lequel est ménagé un orifice axial taraudé dont le diamètre est inférieur au diamètre de la cavité,
une vis dont la tête loge dans l'entrée de la cavité et dont le fût est terminé par un filetage coopérant avec l'orifice axial taraudé dudit corps de cylindre,
des manchons en matière élastomérique semi-rigide et des entretoises annulaires rigides enfilés en alternance sur le fût de la vis et dimensionnés de manière à remplir l'espace annulaire de la cavité, qui entoure le fût.

De préférence, le corps de cylindre comporte en outre des moyens pour l'immobiliser en rotation par rapport à au moins l'un des charnons fixes.

Avantageusement, les moyens d'immobilisation comportent au moins un ergot radial formé sur la paroi périphérique du corps de cylindre.

De préférence, l'ergot est constitué d'une nervure axiale.

D'autres avantages et caractéristiques de l'invention ressortiront de la lecture de la description suivante faite à titre d'exemple et en référence aux dessins annexés, dans lesquels :
la figure 1 est une vue de dessus d'une charnière selon l'invention disposée à plat ;
la figure 2 est une vue latérale de la charnière de la figure ;
la figure 3 est une vue en perspective de la même charnière qui monte l'une des extrémités de la broche ;
la figure 4 est une vue en perspective de la même charnière qui monte l'autre extrémité de la broche ;
la figure 5 est une coupe selon un plan passant par son axe de la broche utilisée pour la charnière montrée sur les figures 1 à 4 ; et
la figure 6 est une coupe selon un plan passant par son axe d'une broche reliant trois charnons fixes et deux charnons mobiles d'une charnière.

Les figures 1 à 4 montrent une charnière 1 comportant deux paumelles 2a, 2b.

La paumelle 2a, dite fixe, comporte deux charnons fixes 3a et 3b, et la paumelle 2b, dite mobile, comporte un charnon mobile 4a disposé entre les deux charnons 3a et 3b. Une broche 5 montrée en coupe sur la figure 5 est disposée dans les orifices cylindriques alignés des trois charnons 3a, 3b et 4a. Ainsi que cela se voit sur les dessins, les charnons fixes 3a et 3b présentent des rainures 6a et 6b alignées parallèles à l'axe 7 de la charnière 1.

Le charnon mobile 4a comporte également une rainure 6c qui, dans une position angulaire déterminée des paumelles 2a et 2b, se trouve dans l'alignement des rainures 6a et 6b.

La broche 5 comporte un corps de cylindre 8 ayant une paroi périphérique cylindrique 9 déformable radialement qui délimite une cavité interne 10 cylindrique d'axe 7 débouchant sur une face d'extrémité du corps 8 et un fond 11 dans lequel est ménagé axialement un orifice axial taraudé ayant un diamètre inférieur au diamètre de la cavité 10. L'épaisseur du fond 11 est légèrement plus grande que la hauteur d'un charnon fixe 3a, 3b.

Une vis 12, comportant une tête de vis 13 et un fût 14 dont la partie d'extrémité 15 est filetée s'étend axialement dans la cavité 10. La tête 13 de la vis 12 est disposée à l'entrée de la cavité 10, tandis que sa partie filetée 15 coopère avec l'orifice taraudé du fond 11.

Sur le fût 14 est enfilé, d'une part, un poussoir 16 en appui contre la face interne de la tête de vis 13 et présentant une collerette 17 entourant la tête de vis 13, et d'autre part un manchon 18 interposé entre le poussoir 16 et le fond 11.

Le poussoir 16 et le manchon 18 occupent au repos la totalité de l'espace annulaire entourant le fût 14 et délimité par la paroi périphérique cylindrique 9. La longueur totale du poussoir 16, réalisé en un matériau rigide indéformable, est légèrement supérieure à la hauteur du charnon fixe 3a.

Le corps de cylindre 8 comporte en outre sur sa paroi périphérique externe, deux nervures axiales alignées 19a et 19b destinées à loger dans les rainures 6a, 6b des charnons fixes 3a et 3b. Pour placer la broche 8 dans les yeux des charnons 3a, 4b et 4a, on l'introduit par l'une des extrémités libres de ces charnons, on fait coulisser la nervure 19a par exemple dans la rainure 6b, puis la rainure 6c mise en alignement avec les rainures 6a et 6b, puis la rainure 6a. La nervure 19b est alors positionnée dans la rainure 6b.

Lorsqu'on fait ensuite pivoter la paumelle 2b autour de la broche 8, cette dernière est immobilisée en rotation et axialement sur les charnons fixes 3a et 3b.

Le manchon 18 est réalisé en une matière élastomérique semi-rigide.

La tête de vis 13 comporte sur sa face externe une empreinte 20 destinée à coopérer avec un outil approprié pour permettre le serrage de la vis 12. L'empreinte peut être réalisée sous la forme d'un trou à 6 pans par exemple.

Le serrage de la vis 12 provoque une compression axiale du manchon 18, et une expansion radiale de la portion de paroi cylindrique 9a entourant le manchon 18. Du fait des dimensions données au fond 11 et au poussoir 16, le manchon 18, hors contraintes, est disposé en regard du charnon fixe 4a. La longueur du manchon 18 est sensiblement inférieure à la hauteur du charnon mobile 4a. Le diamètre du corps de cylindre 8 est au plus égal au diamètre des yeux des charnons 3a, 3b et 4a. Lorsque la vis 12 est desserrée, la broche 8 est immobilisée sur les charnons fixes 3a et 3b, et le charnon mobile 4a peut pivoter autour de la broche 8 sans frottements. Dans cette situation de non-serrage de la vis 12, il est possible de monter la broche 5 sur les charnons ainsi que cela a été expliqué ci-dessus et de la démonter par le cheminement inverse, à condition d'aligner préalablement la rainure 6c avec les rainures 6a et 6b.

En revanche, lorsque la vis 12 est serrée, le manchon 18 est comprimé axialement et la portion de paroi 9a s'expanse radialement et appuie positivement contre la paroi interne cylindrique du charnon mobile 4a, ce qui crée un couple de freinage d'autant plus grand que le serrage est fort. Ce couple de freinage s'oppose à la rotation du charnon mobile 4a par rapport aux charnons fixes 3a et 3b.

L'épaisseur de la paroi périphérique 9 et le matériau constitutif du corps de cylindre 8 sont choisis de telle manière que la portion de paroi 9a puisse se déformer radialement, tout en assurant le freinage et l'intégrité de la broche 8. Les paumelles 2a et 2b peuvent être réalisées en métal ou en un matériau plastique rigide. Il en est de même du corps de cylindre 8.

Dans l'exemple décrit ci-dessus et montré sur les figures 1 à 5, la paumelle mobile 2b ne comporte qu'un seul charnon mobile 4a interposé entre deux charnons fixes 3a et 3b de la paumelle fixe 2a.

La figure 6 montre un exemple de charnière 1 dans laquelle la paumelle fixe 2a qui présente trois charnons fixes référencés 3a, 3b et 3c et la paumelle mobile 2b comportent deux charnons mobiles référencés 4a et 4b. Le charnon mobile 4a est interposé entre les charnons fixes 3a et 3b, et le charnon mobile 4b est interposé entre les charnons fixes 3b et 3c.

La vis 12 est identique à la vis décrite dans le mode de réalisation précédent. Il en est de même du poussoir 16. Ainsi qu'on le voit sur la figure 6, une entretoise rigide 21 enfilée sur le fût 12 est interposée entre deux manchons 18a et 18b en matière élastomérique.

L'entretoise 21 est disposée en regard du charnon fixe intermédiaire 3b.

Le serrage de la vis 12 provoque ici la compression des deux manchons 18a et 18b et l'expansion des portions de paroi cylindriques 9a, 9b disposées en regard des charnons mobiles 4a et 4b. Le corps de cylindre 8 ne comporte qu'une seule nervure axiale 19a.

## Revendications

1. Charnière à couple contrôlé comportant au moins un charnon mobile (4a) placé entre deux charnons fixes (3a, 3b), une broche (5) passant par tous les charnons (3a, 4a, 3b) et des moyens pour exercer un couple de freinage sur le charnon mobile (4a),
**caractérisée par le fait que** la broche (5) est constituée d'un corps de cylindre (8) déformable radialement qui a une cavité interne (10) cylindrique débouchant à l'une des extrémités dudit corps et qui présente à l'autre extrémité un fond (11) dans lequel est ménagé un orifice axial taraudé dont le diamètre est inférieur au diamètre de la cavité (10), ledit corps de cylindre (8) présentant en outre des moyens (19a, 19b) pour l'immobiliser en rotation par rapport à au moins l'un desdits charnons fixes (3a, 3b), et
**par le fait que** les moyens pour exercer un couple de freinage comportent une vis (12) dont la tête (13) loge dans l'entrée de la cavité (10) et dont le fût (14) est terminé par un filetage (15) coopérant avec l'orifice axial taraudé dudit corps de cylindre (8), des manchons (18, 18a, 18b) en matière élastomérique semi-rigide et des entretoises (16, 21) annulaires rigides enfilés en alternance sur le fût (14) de la vis (12) et dimensionnés de manière à remplir l'espace annulaire de la cavité qui entoure le fût (14), les manchons (18, 18a, 18b) en matière élastomérique étant disposés en regard des charnons (4a) mobiles afin qu'un serrage de la vis (12) provoque une compression desdits manchons (18, 18a, 18b) et une expansion radiale des portions (9a) de paroi cylindriques (9) dudit corps (8) situées dans les charnons mobiles (4a).

2. Charnière selon la revendication 1, **caractérisée par le fait que** les moyens pour immobiliser en rotation le corps de cylindre (8) par rapport à un charnon fixe (3a, 3b) comportent un ergot (19a, 19b) radial formé sur la paroi périphérique (9) du corps de cylindre (8) et une rainure axiale (6a, 6b) formée dans la paroi interne dudit charnon (3a, 3b) pour recevoir ledit ergot (19a, 19b).

3. Charnière selon la revendication 2, **caractérisée par le fait que** l'ergot (19a, 19b) est constitué d'une nervure axiale s'étendant sensiblement sur toute l'étendue du charnon fixe (3a, 3b) correspondant.

4. Charnière selon la revendication 3, **caractérisée par le fait que** le corps de cylindre (8) comporte un ergot (19a, 19b) en regard de chaque charnon fixe (3a, 3b), ces charnons fixes comportant des rainures axiales, alignées (6a, 6b) et **par le fait que** les charnons mobiles (4a) présentent chacun une rainure axiale (6c) susceptible d'être alignée avec les rainures (6a, 6b) des charnons fixes (3a, 3b) dans une position déterminée de montage et démontage de la broche (5).

5. Cartouche destinée à freiner une charnière ayant au moins un charnon mobile (4a) placé entre deux charnons fixes (3a, 3b), **caractérisée par le fait qu'**elle comporte :
un corps de cylindre (8) déformable radialement destiné à être placé dans lesdits charnons (3a, 3b, 4a), ledit corps de cylindre (8) ayant une cavité interne (10) débouchant à l'une des extrémités dudit corps (8) et présentant à l'autre extrémité un fond (11) dans lequel est ménagé un orifice axial taraudé (12) dont le diamètre est inférieur au diamètre de la cavité (10),
une vis (12) dont la tête (13) loge dans l'entrée de la cavité (10) et dont le fût (14) est terminé par un filetage (15) coopérant avec l'orifice axial taraudé (12) dudit corps de cylindre (8),
des manchons (18, 18a, 18b) en matière élastomérique semi-rigide et des entretoises annulaires (16, 21) rigides enfilés en alternance sur le fût (14) de la vis (12) et dimensionnés de manière à remplir l'espace annulaire de la cavité (10) qui entoure le fût (14).

6. Cartouche selon la revendication 5, **caractérisée par le fait que** le corps de cylindre (8) comporte en outre des moyens pour l'immobiliser en rotation par rapport à au moins l'un des charnons fixes (3a, 3b).

7. Cartouche selon la revendication 6, **caractérisée par le fait que** les moyens d'immobilisation comportent au moins un ergot (19a, 19b) radial formé sur la paroi périphérique (9) du corps de cylindre (8).

8. Cartouche selon la revendication 7, **caractérisée par le fait que** l'ergot (19a, 19b) est constitué d'une nervure axiale.

## Patentansprüche

1. Scharnier mit Drehmomentregelung mit wenigstens einer beweglichen Öse (4a), die zwischen zwei feststehenden Ösen (3a, 3b) angeordnet ist, einem Stift (5), der durch alle Ösen (3a, 4a, 3b) hindurch verläuft, und Mitteln zum Ausüben eines Bremsmoments auf die bewegliche Öse (4a),
**dadurch gekennzeichnet, dass** der Stift (5) von einem radial verformbaren Zylinderkörper (8) gebildet ist, der eine zylindrische innere Höhlung (10) besitzt, die an einem der Enden des Körpers mündet und am anderen Ende einen Boden (11) aufweist, in dem eine axiale Öffnung mit Innengewinde ausgebildet ist, deren Durchmesser kleiner ist als der Durchmesser der Höhlung (10), wobei der Zylinderkörper (8) ferner Mittel (19a, 19b) aufweist, die dessen Drehung in Bezug auf wenigstens eine der feststehenden Ösen (3a, 3b) verhindern, und
**dadurch**, dass die Mittel zum Ausüben eines Bremsmoments eine Schraube (12) umfassen, deren Kopf (13) im Eingang der Höhlung (10) lagert und deren Schaft (14) in einem Gewinde (15) endet, das mit der axialen Öffnung mit Innengewinde des Zylinderkörpers (8) zusammenwirkt, sowie Hülsen (18, 18a, 18b) aus halbstarrem Elastomer und ringförmige starre Abstandsstücke (16, 21), die alternierend auf den Schaft (14) der Schraube (12) aufgeschoben und derart dimensioniert sind, dass der den Schaft (14) umgebende ringförmige Raum der Höhlung ausgefüllt ist, wobei die Elastomer-Hülsen den beweglichen Ösen (4a) gegenüber angeordnet sind, damit ein Anziehen der Schraube (12) ein Zusammendrücken der Hülsen (18, 18a, 18b) und eine radiale Ausdehnung der in den beweglichen Ösen (4a) angeordneten Teile (9a) der zylindrischen Wand (9) des Körpers (8) bewirkt.

2. Scharnier nach Anspruch 1,
**dadurch gekennzeichnet, dass** die Mittel zum Blockieren der Drehung des Zylinderkörpers (8) in Bezug auf eine feststehende Öse (3a, 3b) einen auf der Umfangswand (9) des Zylinderkörpers (8) ausgebildeten radialen Vorsprung (19a, 19b) und eine in der Innenwand der Öse (3a, 3b) ausgebildete axiale Nut (6a, 6b) zum Aufnehmen des Vorsprungs (19a, 19b) umfassen.

3. Scharnier nach Anspruch 2,
**dadurch gekennzeichnet, dass** der Vorsprung (19a, 19b) von einer axialen Rippe gebildet ist, die im Wesentlichen über den gesamten Umfang der betreffenden feststehenden Öse (3a, 3b) verläuft.

4. Scharnier nach Anspruch 3,
**dadurch gekennzeichnet, dass** der Zylinderkörper (8) einen Vorsprung (19a, 19b) gegenüber jeder feststehenden Öse (3a, 3b) aufweist, wobei die feststehenden Ösen fluchtend angeordnete axiale Nuten (6a, 6b) umfassen, und **dadurch**, dass die beweglichen Ösen (4a) jeweils eine axiale Nut (6c) aufweisen, die in einer vorbestimmten Montage- und Demontageposition des Stifts (5) mit den Nuten (6a, 6b) der feststehenden Ösen (3a, 3b) fluchtend angeordnet zu werden vermögen.

5. Kartusche, die dazu bestimmt ist, ein Scharnier zu bremsen, das wenigstens eine bewegliche Öse (4a) umfasst, die zwischen zwei feststehenden Ösen (3a, 3b) angeordnet ist,
**dadurch gekennzeichnet, dass** sie umfasst:
einen radial verformbaren Zylinderkörper (8), der dazu bestimmt ist, in den Ösen (3a, 3b, 4a) angeordnet zu werden, wobei der Zylinderkörper (8) eine innere Höhlung (10) hat, die an einem der Enden des Körpers (8) mündet und am anderen Ende einen Boden (11) aufweist, in dem eine axiale Öffnung mit Innengewinde (12) ausgebildet ist, deren Durchmesser kleiner ist als der Durchmesser der Höhlung (10),
eine Schraube (12), deren Kopf im Eingang der Höhlung (10) lagert und deren Schaft (14) in einem Gewinde (15) endet, das mit der axialen Öffnung mit Innengewinde (12) des Zylinderkörpers (8) zusammenwirkt,
Hülsen (18, 18a, 18b) aus halbstarrem Elastomer und ringförmige starre Abstandsstücke (16, 21), die alternierend auf den Schaft (14) der Schraube (12) aufgeschoben und derart dimensioniert sind, dass der den Schaft (14) umgebende ringförmige Raum der Höhlung (10) ausgefüllt ist.

6. Kartusche nach Anspruch 5,
**dadurch** gekennzeichret, dass der Zylinderkörper (8) ferner Mittel umfasst, die dessen Drehung in Bezug auf wenigstens eine feststehende Öse (3a, 3b) verhindern.

7. Kartusche nach Anspruch 6,
**dadurch gekennzeichnet, dass** die Blockiermittel wenigstens einen radialen Vorsprung (19a, 19b) umfassen, der auf der Umfangswand (9) des Zylinderkörpers (8) ausgebildet ist.

8. Kartusche nach Anspruch 7,
**dadurch gekennzeichnet, dass** der Vorsprung (19a, 19b) von einer axialen Rippe gebildet ist.

## Claims

1. Hinge with controlled torque comprising at least one mobile knuckle (4a) placed between two fixed knuckles (3a, 3b), a pin (5) passing through all the knuckles (3a, 4a, 3b) and means for exerting a braking torque on the mobile knuckle (4a),
**characterised by** the fact that the pin (5) is constituted by a radially deformable cylinder body (8) that has a cylindrical internal cavity (10) opening out at one of the ends of said body and that has, at the other end, a bottom (11) in which a tapped axial opening is produced, the diameter of which is less than the diameter of the cavity (10), said cylinder body (8) also having means (19a, 19b) for immobilising it in rotation with respect to at least one of said fixed knuckles (3a, 3b), and
by the fact that the means for exerting a braking torque comprise a screw (12), the head (13) of which goes in the entry of the cavity (10) and the shank (14) of which ends in threading (15) co-operating with the tapped axial opening of said cylinder body (8), sleeves (18, 18a, 18b) made of semi-rigid elastomeric material and rigid annular spacers (16, 21) threaded alternately on the shank (14) of the screw (12) and having dimensions so as to fill the annular space of the cavity that surrounds the shank (14), the sleeves (18, 18a, 18b) made of elastomeric material being arranged with respect to the mobile knuckles (4a) so that tightening the screw (12) causes compression of said sleeves (18, 18a, 18b) and radial expansion of the cylindrical portions (9a) of wall (9) of said body (8) located in the mobile knuckles (4a).

2. Hinge according to Claim 1, **characterised by** the fact that the means for immobilising the cylinder body (8) in rotation with respect to a fixed knuckle (3a, 3b) comprise a radial stub (19a, 19b) formed on the peripheral wall (9) of the cylinder body (8) and an axial groove (6a, 6b) formed in the internal wall of said knuckle (3a, 3b) in order to accommodate said stub (19a, 19b).

3. Hinge according to Claim 2, **characterised by** the fact that the stub (19a, 19b) is constituted by an axial rib extending over substantially the whole extent of the corresponding fixed knuckle (3a, 3b).

4. Hinge according to Claim 3, **characterised by** the fact that the cylinder body (8) comprises a stub (19a, 19b) facing each fixed knuckle (3a, 3b), these fixed knuckles comprising aligned, axial grooves (6a, 6b) and by the fact that the mobile knuckles (4a) each have an axial groove (6c) capable of being aligned with the grooves (6a, 6b) of the fixed knuckles (3a, 3b) in a given position of assembly and disassembly of the pin (5).

5. Cartridge intended to brake a hinge having at least one mobile knuckle (4a) placed between two fixed knuckles (3a, 3b), **characterised by** the fact that it comprises:
a radially deformable cylinder body (8) intended to be placed in said knuckles (3a, 3b, 4a), said cylinder body (8) having an internal cavity (10) opening out at one of the ends of said body (8) and having, at the other end, a bottom (11) in which a tapped axial opening (12) is produced, the diameter of which is less than the diameter of the cavity (10),
a screw (12), the head (13) of which goes in the entry of the cavity (10) and the shank (14) of which ends in threading (15) co-operating with the tapped axial opening (12) of said cylinder body (8),
sleeves (18, 18a, 18b) made of semi-rigid elastomeric material and rigid annular spacers (16, 21) threaded alternately on the shank (14) of the screw (12) and having dimensions so as to fill the annular space of the cavity (10) that surrounds the shank (14).

6. Cartridge according to Claim 5, **characterised by** the fact that the cylinder body (8) also comprises means for immobilising it in rotation with respect to at least one of the fixed knuckles (3a, 3b).

7. Cartridge according to Claim 6, **characterised by** the fact that the immobilisation means comprise at least one radial stub (19a, 19b) formed on the peripheral wall (9) of the cylinder body (8).

8. Cartridge according to Claim 7, **characterised by** the fact that the stub (19a, 19b) is constituted by an axial rib.
